# EUROPÄISCHE PATENTSCHRIFT

(11) **EP 0 388 651 B1**
(45) Veröffentlichungstag und Bekanntmachung des Hinweises auf die Patenterteilung: **14.08.1996**
(21) Anmeldenummer: 90103388.6
(22) Anmeldetag: 22.02.1990
(51) Int. Cl.: B05B 11/02, B05B 11/00

(54) **Austragvorrichtung für Medien**
Device for discharging a fluid
Dispositif pour décharger un fluide

(30) Priorität: 18.03.1989 DE 3909031
(43) Veröffentlichungstag der Anmeldung: 26.09.1990
(73) Patentinhaber: Ing. Erich Pfeiffer GmbH, 78315 Radolfzell (DE)
(72) Erfinder: Fuchs, Karl-Heinz, D-7760-Radolfzell (DE)
(74) Vertreter: Patentanwälte Ruff, Beier, Schöndorf und Mütschele

(56) Entgegenhaltungen:
- EP-A- 0 218 840
- EP-A- 0 289 856
- FR-A- 2 635 084

## Beschreibung

Die Erfindung betrifft eine Austragvorrichtung für Medien nach dem Oberbegriff des Patentanspruches 1. Zur Erzielung einer besonders gut steuerbaren Ausbringung des Mediums ist der Austragvorrichtung mindestens eine Austragpumpe zugeordnet.

Durch die EP-A-0 289 856 ist eine Austragvorrichtung bekannt, bei welcher beide Ventilteile an ein und demselben Pumpenteil angeordnet sind und ein verformbarer Ventilteil nicht unmittelbar durch den Fluiddruck, sondern durch radialen mechanischen Druck verformt wird. Die Austragvorrichtung nach der FR-A-2 635 084 weist keine Austragpumpe, sondern lediglich einen unter Fluiddruck verformbaren Ventilteil auf. Die Austragvorrichtung mit Austragpumpe nach der EP-A-0 218 840, gegenüber der der Oberbegriff des Anspruchs 1 abgegrenzt ist, weist die beiden Ventilteile eines Ventiles am selben der beiden zur manuellen Pumpenbetätigung gegeneinander bewegbaren Pumpenteile auf.

Der Erfindung liegt die Aufgabe zugrunde, eine Austragvorrichtung der genannten Art zu schaffen, bei welcher die Nachteile von bekannten Ausbildungen vermieden sind, insbesondere sich der Austrag des Mediums auch bei besonders kompakter bzw. klein dimensionierter Ausbildung sehr gut steuern läßt und die ggf. eine möglichst einfache Ausbildung erlaubt.

Zur Lösung dieser Aufgabe sind die Merkmale des Patentanspruches 1 vorgesehen. Es sind Mittel vorgesehen, durch welche mindestens ein innen liegender Ventilkörper wenigstens eines Ventiles der Austragvorrichtung sich für die Ventilfunktion formverändern und dadurch mindestens eine Schließstellung oder mindestens eine Öffnungsstellung des Ventiles wenigstens teilweise bestimmen kann. Das Ventil könnte ein Einlaßventil, ein reines Luftventil, wie ein Belüftungsvertil, und/oder bevorzugt ein Auslaßventil, sein. Obwohl andere, insbesondere elastische Formveränderungen des innen liegenden Ventilkörpers zu dessen ggf. druckabhängigen Überführung zwischen einer Schließ- und einer Offenstellung denkbar sind, ergibt sich eine besonders vorteilhafte Ausbildung, wenn der Ventilkörper zur Überführung in die Offenstellung in Richtung wenigstens einer Querschnittserstreckung, insbesondere im wesentlichen über seinen gesamten Umfang gleichmäßig unter dem auf der entsprechenden Seite des Ventilsitzes auftretenden Überdruck und/oder mechanische Mittel verengt wird.

Bei der Austragvorrichtung ist mindestens eine Pumpenkammer unter Zwischenschaltung wenigstens eines ggf. unter Überdruck in der Pumpenkammer öffnenden Auslaßventiles an mindestens einen Auslaßkanal angeschlossen und weist wenigstens ein Auslaßventil mindestens einen ggf. druckabhängig zwischen wenigstens einer Schließ- und mindestens einer Öffnungsstellung überführbaren, innen liegenden Ventilkörper sowie wenigstens einen Ventilsitz auf. Die Austragvorrichtung soll insbesondere zum zersprühten bzw. zerstäubten Austrag von flüssigen Medien, zum strahl- bzw. strangartigen Austrag von pastösen Medien oder dgl. geeignet sein, wobei die Medien pharmazeutische, kosmetische oder ähnliche Mittel, beispielsweise auch technische Hilfsmittel sein können und zweckmäßig durch manuellen Betrieb der Austragvorrichtung bzw. der Austragpumpe ausgebracht werden.

Mindestens ein Ventilkörper könnte durch einen druckelastischen Vollkörper, wie eine Kugel, einen Zylinder oder dgl., gebildet sein, jedoch sind zweckmäßig Mittel vorgesehen, daß dieser Ventilkörper z.B. in der Schließstellung durch wenigstens eine Dichtlippe eine im wesentlichen abgedichtete Anlage erfährt. Ist diese Dichtlippe nicht am Ventilsitz, sondern am Ventilkörper vorgesehen, so kann dieser praktisch nur durch einen dichtlippenförmigen Bauteil bzw. Bauteilabschnitt gebildet sein.

Der Ventilsitz könnte zwar ebenfalls, beispielsweise nach Art eines Schlauchventiles, druckabhängig elastisch verformbar sein, jedoch ergibt sich eine besonders sichere Funktion, wenn der Ventilsitz durch einen wenigstens in seinem Bereich formsteifen Bauteil gebildet ist, so daß die Ventilbewegungen ausschließlich vom innen liegenden Ventilkörper ausgeführt werden. Ist der Ventilsitz durch eine beispielsweise einen Abschnitt des Auslaßkanales bildende Bohrung gebildet, die wenigstens auf einem dem Ventilkörper zugehörigen Längsabschnitt im wesentlichen konstante Querschnitte aufweist, so kann der Ventilkörper funktionsabhängig axial gegenüber dieser Bohrung lageverändert werden, ohne daß sich an der Funktion des Ventiles etwas ändern muß. Statt einer druckabhängigen Funktion kann aber auch eine wegabhängige Funktion des Ventiles vorgesehen sein, wobei dann eine Formveränderung nicht unbedingt erforderlich ist.

Bei der lageveränderbaren Ausbildung ist es möglich, den Ventilkörper bzw. den Ventilsitz als z.B. einteiligen Bestandteil mit einem Funktionsteil der Austragvorrichtung auszubilden, der für eine weitere, nicht der Ventilfunktion dienende Bewegung vorgesehen ist. Diese Bewegung kann dabei quer bzw. rechtwinklig zur beispielsweise radial verengenden Ventilbewegung liegen. Die beiden Ventilteile sind insofern sowohl hinsichtlich der Ventilfunktion als auch in einer weiteren Bewegung gegeneinander lageveränderbar. Damit der Ventilkörper die weitere Bewegung ohne weiteres ausführen kann, ist er zweckmäßig an mindestens einem, insbesondere am freien Ende eines Schaftes vorgesehen, der sich im wesentlichen parallel zu dieser Bewegungsrichtung erstreckt und ausschließlich mit seinem vom Ventilkörper weiter entfernt liegenden Ende gehaltert ist. Mindestens ein innen liegender Ventilkörper bzw. dessen Dichtlippe kann dabei durch einen gesonderten Bauteil gebildet oder einteilig mit dem Schaft ausgebildet sein.

Durch die erfindungsgemäße Ausbildung kann eine Austragvorrichtung, ggf. einschließlich einer Schubkolbenpumpe und einschließlich wenigstens eines Ventiles, aus nur zwei oder drei einteiligen Bauteilen geschaffen werden. Dadurch ist die Austragvorrichtung insbesondere zur Ausbildung als Einweg-Austragvorrichtung geeignet, bei der nicht je Pumphub aus einem Medienspeicher über ein Einlaßventil in die Pumpenkammer Medium angesaugt wird, sondern bei welcher das gesamte Speichervolumen von vornherein in der Pumpenkammer enthalten ist. Eine solche Austragvorrichtung ist z.B. der DE-OS 36 31 341 zu entnehmen, auf die wegen weiterer Merkmale, Einzelheiten und Wirkungen Bezug genommen wird. Die Austragvorrichtung kann aber auch so ausgebildet sein, daß sie aus einem z.B. nachfüllbaren Medienspeicher in die Pumpenkammer ansaugt, beispielsweise in einen Behälterhals des Medienspeichers eingreift.

Ein Ausführungsbeispiel der Erfindung ist in den Zeichnungen dargestellt und wird im folgenden näher erläutert. In den Zeichnungen zeigen:
- Fig. 1: eine erfindungsgemäße Austragvorrichtung im Axialschnitt und in wesentlich vergrößerter Darstellung,
- Fig. 2: einen Ausschnitt der Austragvorrichtung gemäß Fig. 1 in wesentlich vergrößerter Explosionsdarstellung,
- Fig. 3: den Ausschnitt gemäß Fig. 2 in einer Pump-Betriebsstellung,
- Fig. 4: eine weitere Ausführungsform einer Kolbeneinheit im Axialschnitt,
- Fig. 5: die Kolbeneinheit gemäß Fig. 4 im Querschnitt und in vergrößerter Darstellung,
- Fig. 6: ein weiteres Ausführungsbeispiel in einer Darstellung entsprechend Fig. 4 und
- Fig. 7: einen Ausschnitt der Fig. 6 im Querschnitt und in wesentlich vergrößerter Darstellung.

Die Austragvorrichtung 1 weist gemäß den Figuren 1 bis 3 eine als Schubkolbenpumpe ausgebildete Austragpumpe 2 auf, die im wesentlichen durch einen Pumpenzylinder 3 und einen an dessen Lauffläche mit mindestens einer ringförmigen Kolbenlippe 5 geführten Pumpkolben 4 gebildet ist. Der Pumpkolben 5 ist im dargestellten Ausführungsbeispiel mit mindestens zwei, insbesondere drei in geringem Axialabstand zueinander liegenden und einteilig mit ihm ausgebildeten, im Querschnitt sägezahnförmigen, gleichen Kolbenlippen 5 versehen, die im Querschnitt zu ihren ringförmigen Lippenkanten unter unterschiedlichen Flankenwinkeln spitz zulaufen und von denen die vorderste unmittelbar benachbart zur zugehörigen Stirnfläche des Pumpkolbens 4 liegt. Die entgegen der Richtung des Pumphubes elastisch federnd krümmbaren Kolbenlippen gleiten unter Vorspannung an der Zylinderlauffläche. Zwischen der vorderen Stirnfläche des Pumpkolbens 4 und einer gegenüberliegenden Stirnwand ist innerhalb des Pumpenzylinders 3 eine Pumpenkammer 6 begrenzt, die im dargestellten Ausführungsbeispiel nur in Richtung zu einem Auslaßkanal geöffnet werden kann.

Der Pumpenzylinder 3 bzw. die Pumpenkammer 6 ist nämlich durch einen napfförmigen, mit seiner offenen Seite lediglich durch Aufstecken auf den Pumpkolben 4 montierten Zylinderbehälter 7 gebildet, dessen Pumpenkammer 6 im montierten Zustand im wesentlichen vollständig mit dem auszutragenden Medium gefüllt ist. Der gegenüber der Pumpenkammer 6 verschließbare bzw. im Ausgangszustand verschlossene Auslaßkanal 8 führt von der Pumpenkammer 6 entlang des Pumpkolbens 4 bzw. durch diesen zu einer Auslaßdüse 9, die auf der von der Pumpenkammer 6 abgekehrten Seite des Pumpkolbens 4 vorgesehen und gegenüber diesem feststehend angeordnet ist. Die Auslaßdüse 9 kann z.B. als Zerstäuberdüse mit radialem bzw. tangentialem Eingang und axialem Ausgang ausgebildet sein.

Zwischen der Pumpenkammer 6 und der Auslaßdüse 9, nämlich im dargestellten Ausführungsbeispiel unmittelbar im Bereich des vorderen Endes des Pumpkolbens 4 ist der Auslaßkanal 8 mit einem Auslaßventil 10 verschließbar, das im wesentlichen aus zwei ineinandergreifenden Ventilteilen, nämlich einem einteilig mit dem Zylinderbehälter 7 ausgebildeten, innen liegenden Ventilkörper 11 mit Dichtlippe 12 und einem einteilig mit dem Pumpkolben 4 ausgebildeten Ventilsitz 13 besteht. Der Ventilsitz 13 liegt innerhalb des Pumpkolbens 4 bzw. eines einteilig an diesen anschließenden Kolbenschaftes 14, der etwa gleiche Außenquerschnitte wie der Pumpkolben 4 zwischen den Kolbenlippen 5 aufweist und annähernd bis zur Auslaßdüse 9 reicht bzw. in deren Bereich wenigstens einen Teil einer Dralleinrichtung zur Strömungsführung des der Auslaßdüse 9 zugeführten Mediums bildet und mehrfach länger als der Pumpkolben 4 sein kann.

Der über seine Länge konstante Innenquerschnitte aufweisende Ventilsitz 13 ist wenigstens durch einen Längsabschnitt einer in dem Pumpkolben 4 und im Kolbenschaft 14 im wesentlichen in deren Mittelachse liegende Sacklochbohrung 15 gebildet, deren offenes Ende in der vorderen Stirnseite des Pumpkolbens 4 liegt und deren Länge mehrfach größer als ihr Durchmesser ist. Die Sacklochbohrung 15 weist über ihre gesamte Länge konstante Innenquerschnitte auf und bildet zweckmäßig auch im wesentlichen über ihre gesamte Länge den Ventilsitz 13. Unmittelbar benachbart zum Sacklochboden ist von der Sacklochbohrung 15 mindestens ein gegenüber dieser engerer, annähernd radialer Querkanal 16 zum Außenumfang des Kolbenschaftes 14 geführt. Im Umfangsbereich des Kolbenschaftes 14 ist mindestens eine an diesen Querkanal 16 mit ihrem zugehörigen Ende angeschlossene, im wesentlichen axiale Kanalnut 17 vorgesehen, die den Querkanal 16 mit der Austragdüse 9 bzw. der Dralleinrichtung verbindet. Im dargestellten Ausführungsbeispiel ist die einzige, an einen einzigen Querkanal 16 angeschlossene Kanalnut 17 im Außenumfang des Kolbenschaftes 14 vorgesehen und über ihre Länge an ihrer offenen Nutseite von einer Austraghülse 18 verschlossen, welche den Kolbenschaft 14 annähernd bis zum Pumpkolben 4 bzw. bis zur zugehörigen hintersten Kolbenlippe 5 und im wesentlichen über dessen gesamte Länge eng umgibt.

Die beispielsweise durch Pressung auf den Kolbenschaft 14 aufgesetzte Außenhülse 18, die mit einem in der Weite reduzierten Endabschnitt in den Pumpenzylinder 3 bzw. in den Zylinderbehälter 7 eingreifen kann, bildet mit ihrer vom Pumpkolben 4 entfernten und einteilig mit ihrem Mantel ausgebildeten Stirnwand unmittelbar die Austragdüse 9. Im dargestellten Ausführungsbeispiel liegen das Auslaßventil 10 und die Austragdüse 9 in der Pumpenachse 20.

Der Ventilkörper 11 könnte z.B. an dem den Ventilsitz 13 bildenden Bauteil bzw. am Pumpkolben 4 angeordnet bzw. gehaltert sein, wobei ggf. eine mit diesem Bauteil einteilige Ausbildung denkbar wäre. Im dargestellten Ausführungsbeispiel ist der Ventilkörper 11 jedoch mit einem gegenüber diesem Bauteil mit dem Pumphub simultan verschiebbaren Bauteil, nämlich dem Pumpenzylinder 3 bzw. dem Zylinderbehälter so verbunden, daß er dessen Pumphub-Bewegung gegenüber dem Ventilsitz 13 mit ausführt. Dadurch bildet der Ventilkörper 11 mit dem Ventilsitz 13 bzw. der Sacklochbohrung 15 eine weitere Pumpe in Form einer in Strömungsrichtung der Pumpenkammer 6 unmittelbar nachgeschalteten Schubkolbenpumpe, deren wirksame Querschnitte wesentlich kleiner als die der Pumpenkammer 6 sind. Diese weitere Pumpe wird beim Pumphub aus der Pumpenkammer 6 gefüllt und beschleunigt gleichzeitig das in sie eingebrachte Medium in Richtung zur Austragdüse 9, wobei der Ventilkörper 11 mit einem ihn tragenden Schaft 22 vor allem als Verdrängungskolben in der Sacklochbohrung 15 wirkt. Die Sacklochbohrung 15 ist zwischen dem Ventilkörper 11 und ihrem Boden im Querschnitt vollständig frei.

Der Ventilkörper 11 ist nach Art eines hohlen Hülsen- bzw. Ringkörpers ausgebildet, wofür er an seiner in Strömungsrichtung vorderen Stirnseite mit einer sacklochartigen Vertiefung 19 versehen ist, die zu ihrer offenen Stirnseite spitzwinklig erweitert ist und deren Axialerstreckung etwa in der Größenordnung ihrer größten Weite liegt. Dadurch ist die im Querschnitt ringförmige, im wesentlichen den gesamten Ventilkörper 11 bildende Dichtlippe 12 zu ihrer in Strömungsrichtung vorderen, ringförmigen Stirnfläche im Querschnitt zumindest geringfügig verjüngt, wobei diese Stirnfläche am Außenumfang die radial nach außen am weitesten vorstehende, ringförmige und im Querschnitt spitzwinklig begrenzte Dichtkante 21 bildet, die auch radial über den Außenumfang des Schaftes 22 geringfügig vorsteht. Der Schaft 22 weist im wesentlichen über seine gesamte bzw. wirksame Länge konstante Außenquerschnitte auf, die nur geringfügig kleiner als die Innenquerschnitte des Ventilsitzes 13 bzw. der Sacklochbohrung 15 sind, so daß der Ventilkörper 11 und der Schaft 22 mit dem Ventilsitz 13 einen spaltförmigen Ringkanal begrenzen können, dessen Querschnitt in der Größenordnung des Querkanales 16 liegen kann. Die Dichtlippe 12 bzw. die Dichtkante 21 ist so bemessen, daß sie im Ruhezustand mit federnder Vorspannung am Ventilsitz 13 anliegt und dadurch das Auslaßventil 10 geschlossen ist. Der Schaft 22 ist von eingreifenden Teilen frei und kann daher über seine Länge Vollquerschnitte aufweisen.

Des weiteren ist die im Querschnitt in Förderrichtung frei ausragende Dichtlippe 12 elastisch federnd so radial verengbar, daß ihr Außenumfang etwa gleiche Weite wie derjenige des Schaftes 22 aufweist oder demgegenüber sogar kleiner ist, so daß dann der genannte Ringkanal die Verbindung zwischen der Pumpenkammer 6 und dem Auslaßkanal 8 freigibt. Durch die beschriebene Ausbildung bildet der Ventilkörper 11 im Ruhezustand gleichzeitig einen Verschluß, dessen Schließkraft bei Überdruck im Auslaßkanal 8 zunimmt. Bei Unterdruck im Auslaßkanal 8 bzw. bei Überdruck in der Pumpenkammer 6 dagegen wird der Ventilkörper 11 in der genannten Weise druckabhängig schmaler bzw. enger.

Je nach Größe bzw. Länge des Pumpenzylinders 3 bzw. des Zylinderbehälters 7 könnte der Ventilkörper 11 bzw. der Schaft 22 mit etwa radial abstehenden Stegen gehaltert sein. Im dargestellten Ausführungsbeispiel ist jedoch der Ventilkörper 11 ausschließlich mit dem von ihm abgekehrten Ende des Schaftes 22 gehaltert, das einteilig an die Innenseite der Bodenwand 23 des Zylinderbehälters 7 anschließt, so daß der Schaft 22 im wesentlichen über die gesamte Länge der Pumpenkammer 6 reicht und abstandsfrei innerhalb dieser bzw. wie der Ventilkörper im wesentlichen zwischen den Enden des Zylinders oder der Pumpenkammer liegt. Der Ventilkörper 11 ragt frei in Richtung zum offenen bzw. austragseitigen Ende des Pumpenzylinders 3, ist jedoch gegenüber diesem Ende derart zurückversetzt, daß er bei eingesetztem und in Ausgangslage stehendem Pumpkolben 4 zwar bereits in den Ventilsitz 13 eingreift, jedoch unmittelbar benachbart zur vorderen Stirnfläche des Pumpkolbens 4 innerhalb diesem liegt. Dadurch trägt der Ventilkörper 11 zur Sicherung des Pumpenzylinders 3 gegenüber dem Pumpkolben 4 gegen quer zur Pumpenachse 20 wirkende Kräft bei. Der Zylinderbehälter 7 ist ausschließlich durch Aufstecken auf den Pumpkolben 4 montiert und lagegesichert und ansonsten gegenüber der übrigen Austragvorrichtung 1 insbesondere am Außenumfang ohne Abstützung. Dadurch läßt sich der Zylinderbehälter 7 nach Abziehen sehr leicht auswechseln.

Zur Betätigung der Austragvorrichtung 1 durch Fingerdruck ist einerseits dem Pumpenzylinder 3 und andererseits dem Pumpkolben 4 jeweils mindestens eine Handhabe zugeordnet. Die Handhabe 24 des Zylinderbehälters 3 ist durch dessen Bodenwand 23 gebildet, die an ihrer Außenseite eine entsprechend vertiefte Daumenkuhle bildet. Am gegenüberliegenden bzw. offenen Ende weist der Zylinderbehälter 7 einen nur über seinen Außenumfang vorstehenden Ringbund 25 auf, wobei der Pumpenzylinder 3 an diesem Ende ausschließlich durch den eingesteckten Pumpkolben 4 und nicht etwa zusätzlich durch einen Zylinderdeckel, eine Kappe oder dgl. verschlossen ist. Zum besseren Einführen des in der Ausgangslage vollständig innerhalb des Pumpenzylinders 3 liegenden Pumpkolbens 4 ist die Kolbenlaufbahn am Einsteckende geringfügig konisch erweitert. Der Pumpkolben 4 ist in seiner vorderen Endfläche mit einer annähernd kugelkalottenförmigen Vertiefung 26 versehen, die im wesentlichen bis an die vordere, kegelstumpfförmige Flanke der vordersten Kolbenlippe 5 anschließt, wobei die dadurch gebildete Querschnittsform im wesentlichen vollständig komplementär zur Querschnittsform der Innenfläche der Bodenwand 23 ist, gegen welche der Pumpkolben 4 mit seiner vorderen Endfläche bis zu einer engen, im wesentlichen spaltfreien Anlage verschiebbar ist. Dadurch kann die Pumpenkammer 6 praktisch auf ein volumenfreies Maß verengt und somit nahezu restlos entleert werden.

Die Austragdüse 9 ist am Ende eines spitzwinklig kegelstumpfförmigen, im wesentlichen in der Pumpenachse 20 liegenden Austragstutzens 27 vorgesehen, dessen Außenumfang im wesentlichen durch eine Außenhülse 28 gebildet ist. Die von der vorderen Endwand der Austraghülse 18 ausgehende, mit dieser einteilig ausgebildete sowie die Austraghülse 18 im Abstand im wesentlichen auf deren gesamte Länge umgebende Außenhülse 28, deren hinteres Ende den Ringbund 25 des in Ausgangslage aufgesteckten Zylinderbehälters 7 umgibt, bildet mindestens eine weitere Handhabe 29. Zu diesem Zweck ist das hintere Ende der Außenhülse 28 einteilig mit einer Kappe 30 ausgebildet, die in Axialansicht langgestreckt, nämlich z.B. im wesentlichen flach-oval bzw. elliptisch ist.

Die kleinere Querschnittserstreckung liegt etwa in der Größenordnung der zugehörigen Außenweite des hinteren Endes des Austragstutzens 27, während die größere Querschnittserstreckung demgegenüber mehrfach größer ist, so daß durch die entsprechende Kappenstirnwand 31 zwei beiderseits des Austragstutzens 27 an voneinander abgekehrten Seiten liegende Druck-Handhaben 29 gebildet sind. Deren Druckflächen liegen zweckmäßig zum Austragstutzen 27 unter einem kleinen Winkel abfallend so geneigt, daß sie in Richtung zu ihren äußeren Enden in der Axialentfernung von der Handhabe 24 zunehmen, so daß bei einhändiger Betätigung keine Gefahr besteht, daß die beiden, an den Handhaben 29 anliegenden Finger nach außen abrutschen können. Der, gleiche Form wie die Kappenstirnwand 31 aufweisende Kappenmantel 32 liegt in sämtlichen Querschnitten im wesentlichen parallel zur Pumpenachse 20 und ragt entgegen der Austragdüse 9 unverschlossen auf voller Weite frei so weit aus, daß er verhältnismäßig weit über den in Ausgangslage befindlichen Zylinderbehälter 7 vorsteht. An einer oder beiden Längsseiten ist der Kappenmantel 32 mit einem von seiner hinteren Stirnkante ausgehenden und etwa bis in den Bereich der vorderen Endfläche des Pumpkolbens 4 reichenden Daumeneingriffs-Ausschnitt 33 versehen, der ebenso wie diese Endfläche einen geringen Abstand von der Stirnwand 31 aufweist.

Für den Betrieb wird die gefüllte, in Ausgangslage stehende Austragvorrichtung 1 mit einer Hand gegriffen und der Zylinderbehälter 7 weiter auf den Kolbenschaft 14 geschoben. Sobald dadurch in der Pumpenkammer 6 ein entsprechend hoher Druck aufgebaut ist, wird der Ventilkörper 11 gemäß Fig. 3 zusammengedrückt, so daß das Medium aus der Pumpenkammer 6 durch den Ringkanal in die Sacklochbohrung 15 gelangen kann. Gleichzeitig verschiebt sich der Ventilkörper 11 innerhalb der Sacklochbohrung 15 in Austragrichtung, so daß das Kammervolumen der zylinderartigen Sacklochbohrung 15 ebenfalls reduziert und dadurch das Medium auch aus dieser sich nach Art einer Pumpenkammer verengenden Bohrung verdrängt wird. Gegen Ende dieser Bewegung bzw. beim Endanschlag des Pumpkolbens 4 an der Bodenwand 23 steht die vordere, freie Stirnfläche des Ventilkörpers 11 im Bereich der dem Pumpkolben 4 zugekehrten Begrenzung des Querkanales 16, so daß in der Sacklochbohrung 15 nur noch ein sehr kleines, unverdrängtes Restvolumen bleibt. Durch entsprechende Gestaltung des Querkanales und der Endlage des Ventilkörpers kann auch dieses Restvolumen auf einen Wert gegen Null verringert werden. Zum vereinfachten Einführen des Ventilkörpers 11 in die Sacklochbohrung 15 ist deren vorderes Ende geringfügig konisch erweitert, wobei es an die Vertiefung 26 anschließt.

Durch die beschriebene Ausbildung kann die Austragvorrichtung einschließlich mindestens eines Ventiles ohne jegliche Verwendung metallischer Teile aus einer sehr geringen Anzahl von Kunststoffteilen hergestellt werden, wobei sogar zwei hintereinander geschaltete Pumpen gebildet sein können. Im Falle der Ausbildung als wiederansaugende Austragpumpe wäre der Boden des Zylinderbehälters 7 mit einer entsprechenden Ansaug- bzw. Einlaßöffnung für den Anschluß an einen Speicherbehälter zu versehen, wobei diesem Einlaß dann ein Ventil der erfindungsgemäßen Art als Einlaßventil zuzuordnen wäre. Der Ventilkörper dieses Einlaßventiles könnte in einem durch den Zylinderbehälter gebildeten Ventilsitz hinsichtlich der Störmungsrichtung in gleicher Ausrichtung wie der Ventilkörper 11 des Auslaßventiles liegen und ggf. ebenfalls einteilig mit dem Zylinderbehälter ausgebildet sein, wobei in diesem Fall der Ventilkörper gegenüber dem Ventilsitz nicht verschiebbar angeordnet zu sein braucht.

Die erfindungsgemäße Ausbildung eignet sich insbesondere für extrem kleine Austragvorrichtungen mit einem Kolbendurchmesser in der Größenordnung zwischen 3 und 15 mm, insbesondere in der Größenordnung von etwa 5 mm. Der Ventilkörper 11 kann eine Weite in der Größenordnung von weniger als 1 mm bis mehr als 5 mm, insbesondere in der Größenordnung von etwa 1,5 bis 2 mm aufweisen. Seine Länge kann demgegenüber etwa um ein Drittel kleiner sein, während die Schaftlänge mehrfach größer als die Länge des Ventilkörpers bzw. der Schaftdurchmesser ist.

In den Figuren 4 bis 7 sind für einander entsprechende Teile die gleichen Bezugszeichen wie in den Figuren 1 bis 3, jedoch mit unterschiedlichen Buchstabenindizes verwendet, weshalb entsprechende Beschreibungsteile für alle Figuren gelten.

In den Figuren 4 und 5 ist eine Ausführungsform dargestellt, bei welcher das Ventil entweder ausschließlich oder zumindest teilweise wegabhängig öffnet, so daß für das Öffnen des Auslaßventiles nicht unbedingt eine elastische Formveränderung des Ventilkörpers erforderlich ist. Der nicht näher dargestellte Ventilkörper ist zweckmäßig gleich wie bei der Ausführungsform nach den Figuren 1 bis 3 ausgebildet.

In der den Ventilsitz 13a bildenden Bohrungswandung der Sacklochbohrung 15a sind mehrere, insbesondere drei gleichmäßig über den Umfang verteilte Längsprofilierungen 34 in Form flacher Längsnuten vorgesehen, deren Breite wesentlich, z.B. fünf- bis zehnfach größer als ihre Tiefe sein kann, die zweckmäßig nur Bruchteile eines Millimeters, nämlich z.B. nur etwa einen Zehntel Millimeter beträgt, so daß die Dichtlippe des Ventilkörpers unter ihrer radial nach außen gerichteten Vorspannung zumindest teilweise in die jeweilige Längsprofilierung eintreten und diese ggf. in zwei annähernd gesonderte Übertrittsöffnungen unterteilen kann. Die dem offenen Ende der Sacklochbohrung 15a zugehörigen Enden der Längsprofilierungen 34 liegen in einem Abstand von dem gemäß Fig. 1 in Ausgangsstellung stehenden Ventilkörper, für den an diesem Ende des Ventilsitzes ein von Längsprofilierungen freier Abschnitt gebildet ist, so daß er in Ausgangsstellung völlig dicht anliegt. Auf einem ersten Anfangsabschnitt 35 steigen die Längsprofilierungen 34 unter einem sehr flachen Winkel in der Tiefe auf ihre genannte Maximaltiefe allmählich an, wobei die Länge dieses Anfangsabschnittes 35 etwa einem Drittel bis einem Viertel der Gesamtlänge der Längsprofilierungen 34 entsprechen kann.

Wird die Austragpumpe 2 in der beschriebenen Weise betätigt, so gelangt der Ventilkörper zunächst in den Bereich der Anfangsabschnitte 35 und dann in die Bereiche konstanter Tiefe der Längsprofilierungen 34, so daß bereits bei sehr geringem, für eine elastische Formveränderung des Ventilkörpers nicht ausreichenden Druck Medium zwischen der Dichtlippe des Ventilkörpers und dem Ventilsitz nach Art eines wegabhängig schiebergesteuerten Ventiles zur Auslaßöffnung strömen kann. Wird der Druck durch entsprechend kräftige Betätigung der Austragpumpe ausreichend stark erhöht, so führt er zusätzlich zu einer die Durchlaßquerschnitte erweiternden elastischen Formveränderung des Ventilkörpers. Die pro Zeiteinheit ausgebrachte Medienmenge kann dadurch feinverändert werden. Die Längsprofilierungen 34 reichen bis zur Querbohrung 16a, so daß sich bis zum Sacklochboden nochmals ein von Längsprofilierungen freier Abschnitt des Ventilsitzes anschließt, der nur von der Querbohrung 16a durchsetzt ist.

Bei der Ausführungsform nach den Figuren 6 und 7 sind die Längsprofilierungen 34b durch im Querschnitt winklig begrenzte Längsrippen gebildet, die eine scharfe Rippenkante und im spitzen Winkel zueinander liegende Rippenflanken aufweisen sowie jeweils etwa symmetrisch zu einer Axialebene des Ventilsitzes 13b ausgebildet sind. Diese Längsprofilierungen 34b drücken, sobald der Ventilkörper auf sie aufläuft dessen Dichtlippe kerbenartig ein, so daß beiderseits der jeweiligen Längsprofilierung eine enge Übertrittsöffnung für das Medium geschaffen wird, welche durch entsprechende Druckerhöhung und sich daraus ergebende Formveränderung des Ventilkörpers vergrößert werden kann. Die Längsprofilierungen 34b reichen bis in denjenigen gesamten Längsabschnitt des Ventilsitzes 13b, in welchem dieser von der Querbohrung 16b durchsetzt wird, nämlich annähernd bis zum Boden der Sacklochbohrung 15b.

## Patentansprüche

1. Austragvorrichtung für Medien mit mindestens einer, zur manuellen Betätigung gegeneinander bewegbare Pumpenteile (4, 7) aufweisenden, Austragpumpe (2) und mindestens einem Ventil (10), wie einem Auslaßventil, das durch Druck betätigbar ist und einen innenliegenden Ventilkörper (11) und einen Ventilsitz (13) aufweist, von welchen mindestens einer unter diesem Druck sich formverändernd ausgebildet ist und durch Überdruck eines eine Druckdifferenz bestimmenden Fluids verformbar ist, dadurch gekennzeichnet, daß der Ventilkörper (11) und der Ventilsitz (13) je an einem der gegeneinander bewegbaren Pumpenteile (4, 7) angeordnet ist.

2. Austragvorrichtung nach Anspruch 1, dadurch gekennzeichnet, daß eine Pumpenkammer (6) unter Zwischenschaltung des unter Druckdifferenz in der Pumpenkammer (6) öffnenden Ventiles (10), insbesondere an einen Auslaßkanal (8), angeschlossen ist, wobei vorzugsweise mindestens ein Ventilkörper (11) wenigstens eines Ventiles (10) als unter Radial- bzw. Überdruck sich verengender Ventilkörper ausgebildet ist.

3. Austragvorrichtung nach Anspruch 1 oder 2, dadurch gekennzeichnet, daß mindestens ein Ventil (10) als Lippenventil mit wenigstens einer ringförmigen elastischen Dichtlippe (12) und einer dieser als Ventilsitz (13) zugeordneten Umfangsfläche ausgebildet ist, wobei vorzugsweise der Ventilkörper (11) eine einzige Dichtlippe (12) aufweist und/oder als Ventilsitz (13) eine einen Abschnitt wenigstens eines Auslaßkanales (8) bildende Ventilbohrung vorgesehen ist.

4. Austragvorrichtung nach einem der vorhergehenden Ansprüche, dadurch gekennzeichnet, daß der Ventilsitz (13) und der Ventilkörper (11) mindestens eines Ventiles (10) mit den gegeneinander über eine Hubstrecke eines Pumphubes verschiebbaren Pumpenteilen verbunden sind und sich der Ventilsitz (13) in Form einer Sacklochbohrung (15) oder dgl. über eine Länge erstreckt, die im wesentlichen der Hubstrecke entspricht, daß vorzugsweise der Ventilkörper (11) und/oder der Ventilsitz (13) mindestens eines Ventiles (10) einteilig mit dem jeweils zugehörigen Pumpenteil ausgebildet ist und daß vorzugsweise die Austragpumpe (2) als Schubkolbenpumpe mit einem Pumpenzylinder (3) und einem in diesem manuell verschiebbaren Pumpkolben (4) ausgebildet ist, wobei der Ventilkörper (11) an dem Pumpenzylinder (3) angeordnet ist, insbesondere mit seinem Schaft (22) von einer dem Pumpkolben (4) gegenüberliegenden Stirnwand der Pumpenkammer (6) absteht.

5. Austragvorrichtung nach einem der vorhergehenden Ansprüche; dadurch gekennzeichnet, daß der Ventilkörper (11) mindestens eines Ventiles (10) am Ende eines insbesondere etwa achsgleich zu einem zugehörigen Ventilsitz (13) liegenden Schaftes (22) vorgesehen, bzw. durch ein erweitertes, einteiliges Ende, dieses, in Austragrichtung frei ausragenden Schaftes (22) gebildet ist und daß vorzugsweise der Ventilkörper (11) mindestens eines Ventiles (10) im Querschnitt ringförmig bzw. im Axialschnitt napfförmig ausgebildet ist, wobei insbesondere das Ende des Schaftes (22) in einen spitzwinklig kegelstumpfförmig erweiterten Hülsenabschnitt übergeht.

6. Austragvorrichtung nach einem der vorhergehenden Ansprüche, dadurch gekennzeichnet, daß der Ventilkörper (11) mindestens eines Ventiles in der Öffnungsstellung und insbesondere der Schaft (22) mit dem Ventilsitz (13) bzw. der Ventilbohrung einen im Querschnitt ringförmigen Abschnitt des zugehörigen Kanal es begrenzt, wobei der Ventilkörper (11) vorzugsweise in jeder Stellung innerhalb der Ventilbohrung liegt.

7. Austragvorrichtung nach einem der vorhergehenden Ansprüche, dadurch gekennzeichnet, daß ein eine Pumpenkammer (6) der Austragpumpe (2) am Außenumfang begrenzender Pumpenteil verschiebbar auf einen weiteren Pumpenteil aufgesteckt, insbesondere als napfförmig am Boden geschlossener Zylinderbehälter (7) ausgebildet ist, an dessen Bodenwand (23) mindestens ein im wesentlichen achsgleich innerhalb des Pumpenzylinders (3) liegender Ventilkörper (11) wenigstens eines Ventiles anschließt, wobei vorzugsweise die einem Pumpkolben (4) der Austragpumpe (2) gegenüberliegende Stirnwand einer Pumpenkammer (6) und die zugehörige Stirnseite des Pumpkolbens (4) für einen im wesentlichen lückenlosen gegenseitigen Eingriff komplementär ausgebildet sind bzw. die Stirnwand wenigstens teilweise in die Pumpenkammer (6) vorstehend ballig gekrümmt ist.

8. Austragvorrichtung nach einem der vorhergehenden Ansprüche, dadurch gekennzeichnet, daß ein Pumpkolben (4) der Austragpumpe mindestens eine, insbesondere einteilig mit ihm ausgebildete Kolbenlippe (5) aufweist und vorzugsweise einteilig mit einem einen Ventilsitz (13) wenigstens eines Ventiles aufnehmenden Kolbenschaft (14) ausgebildet ist.

9. Austragvorrichtung nach einem der vorhergehenden Ansprüche, dadurch gekennzeichnet, daß ein Auslaßkanal (8) in Austragrichtung nach dem Ventilsitz (13) mindestens eines, als Auslaßventil (10) ausgebildeten Ventiles zwischen Umfangsflächen vorgesehen und vorzugsweise mit dem Ventilsitz (13) über mindestens eine unmittelbar benachbart zum Ende der Sacklochbohrung (15) liegende Querbohrung (16) verbunden ist, wobei insbesondere der Kolbenschaft (14) in eine am Ende eine Austragdüse (9) bildende Austraghülse (18) eingesetzt ist.

10. Austragvorrichtung nach einem der vorhergehenden Ansprüche, dadurch gekennzeichnet, daß zwei insbesondere unmittelbar hintereinander geschaltete Austragpumpen vorgesehen sind, von denen vorzugsweise der Kolben der in Strömungsrichtung nachgeordneten Pumpe durch den Ventilkörper (11) eines Auslaßventiles (10) gebildet ist.

11. Austragvorrichtung nach einem der vorhergehenden Ansprüche, dadurch gekennzeichnet, daß mindestens ein Ventil (10a, 10b) wenigstens teilweise wegabhängig öffnend bzw. nach Art eines Schieberventiles ausgebildet ist, daß insbesondere die als Ventilsitz (13a bzw. 13b) vorgesehene Ventilbohrung auf einem an die Ausgangsstellung des Ventilkörpers anschließenden Teilabschnitt ihrer Länge mindestens eine Längsprofilierung (34 bzw. 34b), wie eine Längsnut, eine Längsrippe o.dgl. aufweist und daß vorzugsweise die Profilhöhe mindestens einer Längsprofilierung (34 bzw. 34b) an einem Anfangsabschnitt (35) schräg ansteigt und/oder daß die, insbesondere einer Dichtlippe des Ventilkörpers zugeordnete, Längsprofilierung (34 bzw. 34b) mindestens bis zur Querbohrung (16a bzw. 16b) reicht.

12. Austragvorrichtung nach einem der vorhergehenden Ansprüche, dadurch gekennzeichnet, daß mindestens ein Pumpkolben (4) wenigstens einer Austragpumpe (2) mit einer insbesondere einteilig mit der Austraghülse (18) ausgebildeten Handhabe (29) verbunden ist, wobei vorzugsweise die Austragvorrichtung (1) einschließlich wenigstens eines Ventiles aus höchstens drei gesonderten Bauteilen besteht.

## Claims

1. A device for discharging a fluid comprising at least one discharge pump (2) including pump parts (4, 7) movable with respect to each other for manual actuation and at least one valve (10), such as an outlet valve, actuatable by pressure and an internally located valve housing (11) and a valve seat (13) of which at least one is configured to change shape when subjected to said pressure and which is deformable by overpressure of a fluid determining a difference in pressure, characterized in that each said valve housing (11) and said valve seat (13) is arranged on one of said pump parts (4, 7) movable with respect to each other.

2. The device as set forth in claim 1, characterized in that a pump chamber (6) is connected, with interposition of said valve (10) opening when subjected to said difference in pressure in said pump chamber (6), in particular to an outlet passage (8), preferably at least one valve housing (11) of at least one valve (10) being configured as a constricting valve housing when exposed to radial pressure or overpressure.

3. The device as set forth in claim 1 or 2, characterized in that at least one valve (10) is configured as a lipped valve having at least one annular elastic sealing lip (12) and a peripheral surface assigned thereto as a valve seat (13), preferably said valve housing (11) comprising a sole sealing lip (12) and/or a valve bore forming a section of at least one outlet passage (8) being provided as a valve seat (13).

4. The device as set forth in any of the preceding claims, characterized in that said valve seat (13) and said valve housing (11) of at least one valve (10) are connected to said pump parts shiftably with respect to each other over the travel of a pump stroke and said valve seat (13) extending in the form of a blind hole (15) or the like over a length substantially corresponding to said stroke travel, in that preferably said valve housing (11) and/or said valve seat (13) of at least one valve (10) is configured integral with the associated pump part in each case and in that preferably said discharge pump (2) is configured as a plunger pump having a pump cylinder (3) and a plunger (4) manually shiftable therein, said valve housing (11) being disposed on said pump cylinder (3), in particular protruding by its body (22) from a face of said pump chamber (6) opposing said plunger (4).

5. The device as set forth in any of the preceding claims, characterized in that the valve housing (11) of at least one valve (10) is provided at the end of the body (22) located in particular roughly in the same axis as that of an associated valve seat (13) or is formed by a flared integral end of said body (22) freely protruding in the discharge direction and in that preferably said valve housing (11) of at least one outlet valve (10) is configured annular in cross-section or dished in axial section, particularly said end of body (22) translating into a shell section flared acutely in the form of a truncated cone.

6. The device as set forth in any of the preceding claims, characterized in that the valve housing (11) of at least one valve in the open position and particularly said body (22) with said valve seat (13) and said valve bore respectively define an annular cross-section section of the associated passage, said valve housing (11) preferably being located in each position within said valve bore.

7. The device as set forth in any of the preceding claims, characterized in that a pump part defining a pump chamber (6) of said discharge pump (2) at the outer periphery is configured inserted shiftably on a further pump part, particularly as a dished cylinder vessel (7) closed at the bottom, on the bottom wall (23) of which at least one valve housing (11) of at least one valve adjoins, said valve housing (11) being located substantially on the same axis within said pump cylinder (3), the face of a pump chamber (6) opposing a plunger (4) of said discharge pump (2) and the associated face of said plunger (4) being preferably configured complementary for engaging each other substantially - gapless or said face being barreled to project at least partly into said pump chamber (6).

8. The device as set forth in any of the preceding claims, characterized in that a plunger (4) of said discharge pump comprises at least one plunger lip (5) configured in particular integrally therewith and is configured integrally with a plunger body (14) receiving a valve seat (13) of at least one valve.

9. The device as set forth in any of the preceding claims, characterized in that an outlet passage (8) is provided in the discharge direction downstream of said valve seat (13) of at least one valve configured as an outlet valve (10) between peripheral surfaces and is connected preferably to said valve seat (13) via at least one transverse passage (16) located directly adjacent to the end of said blind hole (15), particularly said plunger body (14) being inserted in a discharge sleeve (18) forming a discharge nozzle (9) at the end.

10. The device as set forth in any of the preceding claims, characterized in that two discharge pumps are provided particularly arranged directly in series, of which preferably the plunger of the pump located downstream is formed by the valve housing (11) of an outlet valve (10).

11. The device as set forth in any of the preceding claims, characterized in that at least one valve (10a, 10b) is configured at least in part as opening as a function of travel or as a kind of spool valve, that particularly the valve bore provided as a valve seat (13a and 13b respectively) comprises on a partial section of its length, adjoining the starting position of said valve housing, at least one longitudinal profile configuration (34 and 34b respectively), such as a longitudinal groove, a longitudinal rib or the like and that preferably the height of said profile of at least one longitudinal profile configuration (34 and 34b respectively) increased inclined at a starting section (35) and/or that the longitudinal profile configuration (34 and 34b respectively) assigned particularly to a sealing lip of the valve housing extends at least up to said transverse hole (16a and 16b respectively).

12. The device as set forth in any of the preceding claims, characterized in that at least one plunger (4) of at least one discharge pump (2) is connected to a handle (29) configured in particular integrally with said discharge sleeve (18), said discharge device (1) consisting preferably of not more than three separate components, including at least one valve.

## Revendications

1. Dispositif de décharge pour fluides, comportant au moins une pompe de décharge (2) qui présente des parties de pompe (4, 7) qui peuvent être déplacées l'une par rapport à l'autre en vue de l'actionnement manuel, et au moins une vanne (10), telle qu'une vanne de sortie, qui peut être actionnée par la pression et qui présente un corps de vanne intérieur (11) et un siège de vanne (13), parmi lesquels au moins l'un est configuré de manière à changer de forme sous cette pression et peut être déformé par la surpression d'un fluide qui définit une différence de pression, caractérisé en ce que le corps de vanne (11) et le siège de vanne (13) sont disposés respectivement sur une des parties de pompe (4, 7) qui peuvent être déplacées l'une par rapport à l'autre.

2. Dispositif de décharge selon la revendication 1, caractérisé en ce qu'une chambre de pompe (6) est raccordée en particulier à un canal de sortie (8) par l'intermédiaire de la vanne (10) qui s'ouvre sous la différence de pression qui règne dans la chambre de pompe (6), tandis que de préférence au moins un corps de vanne (11) d'au moins une vanne (10) est configuré comme corps de vanne se rétrécissant sous une pression radiale ou une surpression.

3. Dispositif de décharge selon la revendication 1 ou 2, caractérisé en ce qu'au moins une vanne (10) est configurée comme vanne à lèvre comportant une lèvre d'étanchéité (12) annulaire élastique et une surface périphérique associée à celle-ci et servant de siège de vanne (13), tandis que de préférence le corps de vanne (11) présente une seule lèvre d'étanchéité (12) et/ou qu'il est prévu un siège de vanne (13) formant un tronçon d'au moins un canal de sortie (8).

4. Dispositif de décharge selon l'une des revendications précédentes, caractérisé en ce que le siège de vanne (13) et le corps de vanne (11) d'au moins une vanne (10) sont reliés à des parties de pompe qui peuvent être déplacées l'une par rapport à l'autre sur l'étendue d'une course de pompage, et en ce que le siège de vanne (13) s'étend sous la forme d'un alésage aveugle (15) ou similaire sur une longueur qui correspond essentiellement à la longueur de la course, en ce que de préférence le corps de vanne (11) et/ou le siège de vanne (13) d'au moins une vanne (10) sont configurés d'un seul tenant avec la partie de pompe associée, et en ce que de préférence la pompe de décharge (2) est configurée comme pompe à piston coulissant qui présente un cylindre de pompe (3) et un piston de pompe (4) qui peut être coulissé manuellement dans ce dernier, tandis que le corps de vanne (11) est disposé sur le cylindre de pompe (3), et en particulier déborde par sa tige (22) d'une paroi frontale, située en face du piston de pompe (4), de la chambre de pompe (6).

5. Dispositif de décharge selon l'une des revendications précédentes, caractérisé en ce que le corps de vanne (11) d'au moins une vanne (10) est prévu & l'extrémité d'une tige (22) située en particulier sensiblement sur le même axe qu'un siège de vanne associé (13), ou est formé par une extrémité d'une seule pièce, élargie, de cette tige (22) débordant librement dans la direction de décharge, et en ce que de préférence le corps de vanne (11) d'au moins une vanne (10) est configuré en forme annulaire en coupe transversale et en forme de godet en coupe axiale, tandis qu'en particulier l'extrémité de la tige (22) se transforme en un tronçon de manchon s'élargissant en forme de tronc de cône à angle aigu.

6. Dispositif de décharge selon l'une des revendications précédentes, caractérisé en ce que le corps de vanne (11) d'au moins une vanne en position d'ouverture, et en particulier la tige (22), avec le siège de vanne (13) et l'alésage de vanne, délimitent un tronçon, de forme annulaire en section transversale, du canal associé, tandis que, dans chaque position, le corps de vanne (11) est de préférence situé à l'intérieur de l'alésage de vanne.

7. Dispositif de décharge selon l'une des revendications précédentes, caractérisé en ce qu'une partie de pompe délimitant à la périphérie extérieure de la pompe de décharge (2) une chambre de pompe (6) enfichée par coulissement sur une autre partie de pompe, est configurée en particulier comme réservoir cylindrique (7) fermé dans le fond, en forme de godet, à la paroi de fond (23) duquel se raccorde au moins un corps de vanne (11) d'au moins une vanne située à l'intérieur du cylindre de pompe (3), essentiellement sur le même axe, tandis que de préférence la paroi frontale, opposée à un piston de pompe (4) de la pompe de décharge (2), d'une chambre de pompe (6), et le côté frontal associé du piston de pompe (4) sont configurés complémentaires en vue d'un engagement mutuel essentiellement sans jeu, et la paroi frontale est au moins partiellement cintrée de manière convexe pour déborder dans la chambre de pompe (6).

8. Dispositif de décharge selon l'une des revendications précédentes, caractérisé en ce qu'un piston de pompe (4) de la pompe de décharge présente au moins une lèvre de piston (5), en particulier configurée d'un seul tenant avec lui, et est configuré de préférence d'un seul tenant avec une tige de piston (14) recevant un siège de vanne (13) d'au moins une vanne.

9. Dispositif de décharge selon l'une des revendications précédentes, caractérisé en ce qu'un canal de sortie (8) prévu entre les surfaces périphériques est situé dans la direction de décharge après le siège de vanne (13) d'au moins une vanne configurée comme vanne de sortie (10), est de préférence relié au siège de vanne (13) par au moins un alésage transversal (16), situé en position immédiatement voisine à l'extrémité de l'alésage aveugle (15), tandis qu'en particulier la tige de piston (14) est placée dans un manchon de décharge (18) formant à son extrémité une buse de décharge (9).

10. Dispositif de décharge selon l'une des revendications précédentes, caractérisé en ce que deux pompes de décharge branchées en particulier directement l'une derrière l'autre sont prévues, parmi lesquelles de préférence le piston de la pompe disposée en deuxième position dans la direction d'écoulement est formé par le corps de vanne (11) d'une vanne de sortie (10).

11. Dispositif de décharge selon l'une des revendications précédentes, caractérisé en ce qu'au moins une vanne (10a, 10b) est configurée à la manière d'une vanne à tiroir s'ouvrant au moins en partie sous la dépendance de la position, en ce qu'en particulier l'alésage de vanne prévu comme siège de vanne (13a ou 13b) présente sur une partie de sa longueur, qui se raccorde à la position de départ du corps de vanne, au moins une profilation longitudinale (34 ou 34b) telle qu'une rainure longitudinale, une nervure longitudinale ou similaires, et en ce que de préférence la hauteur du profilé d'au moins une profilation longitudinale (34 ou 34b) remonte obliquement sur un tronçon de départ (35), et/ou en ce que la profilation longitudinale (34 ou 34b), en particulier associée à une lèvre d'étanchéité du corps de vanne, s'étend au moins jusqu'à l'alésage transversal (16a ou 16b).

12. Dispositif de décharge selon l'une des revendications précédentes, caractérisé en ce qu'au moins un piston de pompe (4) d'au moins une pompe de décharge (2) est relié à une prise (29), en particulier réalisée d'un seul tenant avec le manchon de décharge (18), tandis que de préférence le dispositif de décharge (1) comprenant au moins une vanne est constitué d'au plus trois composants distincts.
